# EUROPÄISCHE PATENTSCHRIFT

(11) **EP 0 062 151 B1**
(45) Veröffentlichungstag und Bekanntmachung des Hinweises auf die Patenterteilung: **12.04.1989**
(21) Anmeldenummer: 82101156.6
(22) Anmeldetag: 17.02.1982
(51) Int. Cl.: F02M 69/00

(54) **Verfahren zum Betrieb einer Brennkraftmaschine in einem Vollastbereich**
Method to operate an internal-combustion engine in a full load range
Procédé de fonctionnement d'un moteur à combustion interne en pleine charge

(30) Priorität: 02.04.1981 DE 3113301
(43) Veröffentlichungstag der Anmeldung: 13.10.1982
(73) Patentinhaber: Bayerische Motoren Werke Aktiengesellschaft, 80788 München (DE)
(72) Erfinder: Salzer, Lorenz H.F., Dipl.-Ing., D-8035 Gauting (DE)
(74) Vertreter: Bullwein, Fritz

(56) Entgegenhaltungen:
- DE-A- 2 420 030
- DE-A- 2 721 865
- FR-A- 2 321 044

## Beschreibung

Die Erfindung bezieht sich auf ein Verfahren zum Betrieb einer Brennkraftmaschine mit Einspritzsystem in einem Vollastbereich, bei dem das Einspritzsystem abhängig von dem Ausgangssignal eines Beschleunigungshebelstellungs-Gebers (9) und einem weiteren Ausgangssignal die zugeführte Kraftstoffmenge im Verhältnis zur über eine unverändert maximal geöffnete Drosseleinrichtung (2) zugeführten Luftmenge gleichsinnig ändert.

Ein derartiges Verfahren ist aus der DE-A 2824472 bekannt. Es dient dazu, in dem sich an den Teillastbereich der Brennkraftmaschine anschließenden Vollastbereich eine Gemischqualitätssteuerung vorzunehmen. Während im Teillastbereich eine Füllungsregelung bzw. -steuerung mit Hilfe der in der Regel als Drosselklappe ausgebildeten Drosseleinrichtung erfolgt, ist im Volllastbereich zur Gemischqualitätssteuerung bzw. -regelung die Drosseleinrichtung ohne Einfluß, während die zugeführte Kraftstoffmenge entsprechend der Stellung des in der Regel als Gaspedal ausgebildeten Beschleunigungshebels verändert wird. Der hierfür verwendete, beispielsweise als Potentiometer ausgebildete Geber sorgt dafür, daß das Kraftstoff-Luftgemisch im Vollastbereich zum Erzielen eines gleichmäßigen Beschleunigungsverhaltens unterschiedlich angefettet wird.

Bei dem bekannten Verfahren wird als weiteres Ausgangssignal das eines Drehzahlmessers verwendet. Dies hat zur Folge, daß die zur Festlegung der erforderlichen Kraftstoffmenge notwendige Lastinformation auf indirektem Weg gewonnen werden muß. Ein solches Verfahren stellt infolge von Fertigungstoleranzen unerfüllbare Anforderungen an die Präzision der dabei notwendigen Kennfeld-Auslegung. Langzeittoleranzen, wie etwa Verringerung des Luftaufwands durch verminderte Reibleistung über der Lebensdauer des Motors sowie beispielsweise auch die Veränderung des Luftdurchsatzes infolge einer Verschmutzung des Luftfilters werden nicht berücksichtigt. Durch die erhebliche Länge der Steuerkette ist das dynamische Ansprechverhalten unzureichend.

Der Erfindung liegt die Aufgabe zugrunde, ein Verfahren der eingangs genannten Art zu schaffen, bei dem mit geringem Aufwand die zugeführte Kraftstoffmenge im Vollastbereich den tatsächlichen individuellen Erfordernissen optimal angepaßt ist.

Die Erfindung löst diese Aufgabe dadurch, daß als weiteres Signal das Ausgangssignal eines Luftmengen- oder Luftmassenmessers (5) eines luftmengen- oder luftmassenmessenden Einspritzsystems verwendet wird und daß das Ausgangssignal des Luftmengen- bzw. Luftmassenmessers bei Durchlaufen des Vollastbereichs (11) vor Eingang in das Einspritzsystem entsprechend dem Ausgangsssignal des Beschleunigungshebelstellungs-Gebers (9) kontinuierlich vergrößert wird, wobei dieses Ausgangssignal beim Übergang vom Teillast- zum Vollastbereich unverändert in das Einspritzsystem eingeht.

Das Ausgangssignal eines Luftmengen- bzw. Luftmassenmessers ermöglicht es, die zugeführte Kraftstoffmenge direkt der tatsächlich zur Verfügung stehenden Luftmenge anzupassen. Auf diese Weise ist es möglich, sich innerhalb des gesamten Vollastbereichs dem optimalen Betriebszustand der Brennkraftmaschine weitgehend anzunähern. Dieser Zustand zeichnet sich durch niedrigen spezifischen Kraftstoffverbrauch und/ oder optimales Drehmoment aus.

Bei dem bekannten Verfahren ist zum Bestimmen der zugeführten Kraftstoffmenge die Verwendung eines Kennfeld-Rechners erforderlich. Dieser bestimmt aus den beiden Einflußgrößen Drehzahl und Stellung des Beschleunigungshebels die Kraftstoffmenge. Bei der Erfindung hingegen läßt sich die Kraftstoffmenge auch mit Hilfe eines Steuergeräts einstellen, das im Teillastbereich ein konstantes Luft-/Kraftstoff-Verhältnis einstellt.

Luftmengen- bzw. luftmassenmessende Einspritzsysteme sind an sich bekannt. Diese besitzen jedoch in der Regel bei vollständig geöffneter Drosseleinrichtung lediglich eine schlagartig zuschaltbare sog. Vollastanreicherung, die als unangenehme, sprunghafte Drehmomentänderung spürbar ist. Betriebspunkte innerhalb des Vollastbereichs, d.h. zwischen verbrauchs-optimalem Luft-/Kraftstoff-Verhältnis am oberen Ende des Teillastbereichs und dem erreichbaren Leistungsoptimum der Brennkraftmaschine bei optimaler fetter Gemischanpassung, können nicht konstant angefahren werden. Gegenüber diesem bekannten System mitsprungfunktionsartigem Lastsignal bei Vollast unterscheidet sich die Erfindung dadurch, daß auch im Vollastbereich ein differenzierbares Lastsignal gebildet wird, das die bleibende Einstellung eines beliebigen Betriebspunktes innerhalb des Vollastbereichs ermöglicht.

Die erfindungsgemäße Vergrößerung des Ausgangssignales des Luftmengen- bzw. Luftmassenmessers bei Durchlaufen des Vollastbereichs vor Eingang in das Steuergerät entsprechend dem Ausgangssignal des Beschleunigungshebelstellungs-Gebers kann in unterschiedlicher Weise erfolgen. So ist es beispielsweise möglich, einen entsprechenden Korrekturwert zu addieren. Demgegenüber ist es schaltungstechnisch einfacher, das Ausgangssignal dieses Gebers mit einem dem Ausgangssignal des Beschleunigungshebelstellungs-Gebers entsprechenden Faktor zu multiplizieren. Hierfür ist es lediglich erforderlich, zwischen dem Luftmengen- bzw. Luftmassenmesser und dem Steuergerät für das Einspritzsystem ein Multiplikationsglied vorzusehen, das durch den Beschleunigungshebelstellungs-Geber gesteuert wird.

Zum Erzielen eines gleichmäßigen Übergangs zwischen Teil-und Vollastbereich bei gleichzeitig geringstmöglichem kraftstoffverbrauch ist es weiterhin vorteilhaft, wenn das Ausgangssignal des Beschleunigungshebelstellungs-Gebers erst bei maximal geöffneter Drosseleinrichtung wirksam ist. Dieser Übergang kann beispielsweise mit Hilfe eines häufig bereits ohnehin vorhandenen Schalters erfolgen, der bei maximal geöffneter Drosseleinrichtung betätigt wird.

Im Falle der vorhin genannten Multiplikation des Ausgangssignals des Luftmengen- bzw. Luftmassenmessers vor Eingang in das Steuergerät für das Einspritzsystem bedeutet dies, daß der Faktor vom Wert 1 zu Beginn des Vollastbereichs kontinuierlich entsprechend der Stellung des Beschleunigungshebelstellungs-Gebers zunimmt. Im Gegensatz zu dem aus der eingangs genannten DE-A 28 24 472 bekannten Verfahren, bei dem auch im Teillastbereich aus den Ausgangssignalen des Drehzahlmessers und des Beschleunigungshebelstellungs-Gebers die zugeführte Kraftstoffmenge bestimmt wird, ergibt sich bei Verwendung eines luftmengen- bzw. luftmassenmessendes Einspritzsystems mit erst im Vollastbereich wirksamer Bewertung des Luftmengen- bzw. Luftmassenmesser-Ausgangssignals in der zuletzt beschriebenen Weise im gesamten Betriebsbereich der Brennkraftmaschine ein bestmögliches dynamisches Verhalten bei gleichzeitig optimaler Anpassungsfähigkeit des Systems.

Die Erfindung ist anhand eines in der Zeichnung dargestellten Ausführungsbeispiels weiter erläutert. Es zeigen
Fig. 1 schematisch ein in der erfindungsgemäßen Weise betriebenes Einspritzsystem und
Fig. 2 ein Diagramm zur Erläuterung der Betriebsweise des Einspritzsystems.

Eine in Fig. 1 nicht näher dargestellte Brennkraftmaschine besitzt eine übliche Ansaugleitung 1 mit einer als Drosselklappe 2 ausgebildeten Drosseleinrichtung sowie ein Einspritzventil 3 für die zugeführte Kraftstoffmenge. Das Einspritzventil 3 ist durch ein schematisch dargestelltes Steuergerät 4 gesteuert, dem das Ausgangssignal eines Luftmengenmessers 5 z. B. in Form einer Stauscheibe bzw. eines Luftmassenmessers z.B. in Form eines Hitz-Drahts zugeführt ist. Zwischen diesem Messer 5 und dem Steuergerät 4 ist ein Multiplikationsglied 7 eingeschaltet, das im Volllastbereich eine Bewertung des Ausgangssignals dieses Messers in einer anhand von Fig. 2 näher erläuterten Weise und entsprechend der Stellung eines als Gaspedal 8 ausgebildeten Beschleunigungshebels vornimmt.

Das Gaspedal 8 ist mit der Drosselklappe 2 in folgender, beispielsweise aus der US-PS 3 233 403 bekannter Weise gekoppelt. In einem ersten Bewegungsbereich I bei nicht vollständig geöffneter Drosselklappe 2 sind das Gaspedal 8 und die Drosselklappe 2 mechanisch fest miteinander verbunden. Die Stellung der Drosselklappe wird mit Hilfe des Gaspedals 8 bestimmt. In einem sich an den ersten Bewegungsbereich anschließenden zweiten Bewegungsbereich 11 des Gaspedals 8 bei vollständig geöffneter Drosselklappe ist die Kupplung zwischen dem Gaspedal 8 und der Drosselklappe 2 aufgehoben. Während die Drosselklappe in diesem sogenannten Vollastbereich der Brennkraftmaschine unverändert maximal geöffnet ist und somit nicht bewegt wird, kann das Gaspedal 8 kontinuierlich seine Stellung verändern.

Dem Gaspedal 8 ist ein als Potentiometer 9 ausgebildeter Stellungs-Geber zugeordnet, der erst bei maximal geöffneter Drosselklappe 2 wirksam ist. Hierzu dient beispielsweise ein Schalter, der bei maximal geöffneter Drosselklappe mechanisch, beispielsweise durch die Drosselklappe 2 selbst bzw. deren Bewegungskinematik oder abhängig vom Ausgangssignal des Potentiometers geschaltet ist. In diesem Vollastbereich entsprechend dem Bewegungsbereich II des Gaspedals 8 beeinflußt das Potentiometer 9 das Multiplikationsglied 7. Dieses vergrößert das Ausgangssignal des Messers 5 vor Eingang in das Steuergerät 4.

Diese Veränderung ist anhand von Fig. 2 erläutert. In Fig. 2 ist in Abhängigkeit von der Stellung s des Gaspedals 8 im Bewegungsbereich I und II das tatsächliche Ausgangssignal a des Messers 5 sowie das dem Steuergerät 4 zugeführte Eingangssignal b aufgetragen. Das Signal b ist im Bereich I gleich dem Signal a und wird im Bereich II durch Multiplikation des konstanten Ausgangssignals a entsprechend der Stellung s des Gaspedals gewonnen. Hierzu dient das Multiplikationsglied 7, das in Abhängigkeit von der Stellung s des Gaspedals 8 das Signal a mit einem Faktor multipliziert wird, der vom Wert 1 zu Beginn des Bewegungsbereichs II des Gaspedals kontinuierlich ansteigt.

Durch diese Multiplikation des Ausgangssignals des Messers 5 vor Eingang in das Steuergerät 4 wird diesem ein Steuersignal zugeführt, das einer höheren Luftmenge bzw. -Masse als der tatsächlich zugeführten entspricht. Das Einspritzsystem liefert für diese - scheinbar - höhere Luftmenge die entsprechende Kraftstoffmenge mit der Folge, daß im Vollastbereich der Brennkraftmaschine eine variable Gemischanfettung erzielt wird. Durch die Verwendung des Ausgangssignals eines Luftmengen- bzw. Massenmessers als Grundsignal wird ein optimales dynamisches Verhalten bei Laständerungen innerhalb des Vollastbereichs und damit des gesamten Lastbereichs der Brennkraftmaschine erzielt. Ferner zeichnet sich die dargestellte Ausführung des erfindungsgemäßen Verfahrens durch geringen Aufwand aus, da diese Gemischqualitätssteuerung im Volllastbereich mit geringem zusätzlichen Aufwand und im wesentlichen mit den ohnehin bereits für den Teillastbereich der Brennkraftmaschine vorgesehenen Teilen erreicht wird.

## Patentansprüche

1. Verfahren zum Betrieb einer Brennkraftmaschine mit Einspritzsystem in einem Vollastbereich, bei dem das Einspritzsystem abhängig von dem Ausgangssignal eines Beschleunigungshebelstellungs-Gebers (9) und einem weiteren Ausgangssignal die zugeführte Kraftstoffmenge im Verhältnis zur über eine unverändert maximal geöffnete Drosseleinrichtung (2) zugeführten Luftmenge gleichsinnig ändert, dadurch gekennzeichnet, daß als weiteres Signal das Ausgangssignal eines Luftmengen- oder Luftmassenmessers (5) eines luftmengen- oder luftmassenmessenden Einspritzsystems verwendet wird und daß das Ausgangssignal des Luftmengen- bzw. Luftmassenmessers bei Durchlaufen des Vollastbereichs (11) vor Eingang in das Einspritzsystem entspre- . chend dem Ausgangssignal des Beschleunigungshebelstellungs-Gebers (9) kontinuierlich vergrößert wird, wobei dieses Ausgangssignal beim Übergang vom Teillast- zum Vollastbereich unverändert in das Einspritzsystem eingeht.

2. Verfahren nach Anspruch 1, dadurch gekennzeichent, daß das Ausgangssignal des Luftmengen- bzw. Luftmassenmessers (5) mit einem dem Ausgangssignal des Beschleunigungshebelstellungs-Gebers (9) entsprechenden Faktor multipliziert wird.

3. Verfahren nach Anspruch 1 oder 2, dadurch gekennzeichnet, daß das Ausgangssignal des Beschleunigungshebelstellungs-Gebers (9) erst bei maximal geöffneter Drosseleinrichtung (2) wirksam wird.

## Claims

1. A method of operating an internal combustion engine with an injection system in a full load range, in which the injection system, in dependence on the output signal from an accelerator- lever position pick-up (9) and a further output signal, varies the amount of fuel supplied in relation to and in the same sense as the amount of air supplied via a throttle device (2) which is unchangeably opened to the maximum extent, characterised in that the further signal is the output signal from an air-flow or air-mass meter (5) in an air-flow or air-mass measuring injection system and that, when passing through the full load region (II), the output signal from the air-flow or air-mass meter is continuously amplified corresponding to the output signal from the accelerator- lever position pick-up (9) while, on transition from the partial-load to the full-load region, the output signal is fed unchanged to the injection system.

2. A method according to claim 1, characterised in that the output signal from the air-flow or air-mass meter (5) is multiplied by a factor corresponding to the output signal from the accelerator- lever position pick-up (9).

3. A method according to claim 1 or 2, characterised in that the output signal from the accelerator-lever position pick-up (9) becomes operative only when the throttle device (2) is open to the maximum extent.

## Revendications

1. Procédé d'exploitation d'un moteur à combustion interne avec un système d'injection dans une plage de pleine charge, dans lequel le système d'injection fait varier dans le même sens, en fonction du signal de sortie d'un capteur (9) de position du levier d'accélération et d'un autre signal de sortie, et proportionnellement au débit d'air amené à travers un dispositif d'étranglement (2) maintenu en position d'ouverture maximale, le débit de carburant amené, caractérisé en ce qu'il est utilisé comme deuxième signal le signal de sortie d'un capteur de débit volume ou débit masse (5) d'un système d'injection mesurant le débit volume ou le débit masse, et que le signal de sortie du capteur de débit volume ou débit masse est amplifié de façon continue sur l'étendue de la plage de pleine charge (II), avant l'entrée dans le système d'injection, en foction du signal de sortie du capteur (9) de position du levier d'accélération, ce signal de sortie entrant sans modification dans le système d'injection au passage de la plage de charge partielle à la plage de pleine charge.

2. Procédé suivant la revendication 1, caractérisé en ce que le signal de sortie du capteur (5) de débit volume ou débit masse est multiplié par un facteur correspondant au signal de sortie du capteur (9) de position du levier d'accélération.

3. Procédé suivant la revendication 1 ou 2, caractérisé en ce que le signal de sortie du capteur (9) de position du levier d'accélération ne devient actif que lorsque l'ouverture du dispositif d'étranglement (2) est maximale.
